# EUROPÄISCHE PATENTSCHRIFT

(11) **EP 2 832 182 B1**
(45) Veröffentlichungstag und Bekanntmachung des Hinweises auf die Patenterteilung: **21.11.2018**
(21) Anmeldenummer: 13721073.8
(22) Anmeldetag: 15.03.2013
(51) Int. Cl.: H05B 6/06

(54) **INDUKTIONSHEIZVORRICHTUNG**
INDUCTION HEATING DEVICE
DISPOSITIF DE CHAUFFAGE PAR INDUCTION

(30) Priorität: 28.03.2012 ES 201230457
(43) Veröffentlichungstag der Anmeldung: 04.02.2015
(73) Patentinhaber: BSH Hausgeräte GmbH, 81739 München (DE)
(72) Erfinder: ANTON FALCON, Daniel, E-50010 Zaragoza (ES); CALVO MESTRE, Carlos, E-50009 Zaragoza (ES); HERNANDEZ BLASCO, Pablo Jesus, E-50410 Cuarte de Huerva (Zaragoza) (ES); LLORENTE GIL, Sergio, E-50009 Zaragoza (ES); PALACIOS TOMAS, Daniel, E-50008 Zaragoza (ES); PEINADO ADIEGO, Ramon, E-50008 Zaragoza (ES); PUYAL PUENTE, Diego, E-50014 Zaragoza (ES)
(86) Internationale Anmeldenummer: PCT/IB2013/052084
(87) Internationale Veröffentlichungsnummer: WO 2013/144765

(56) Entgegenhaltungen:
- EP-A1- 2 068 598
- EP-A2- 1 793 653
- WO-A1-2011/107328
- WO-A1-2011/135470
- US-A1- 2011 168 697

## Beschreibung

Die Erfindung geht aus von einer Induktionsheizvorrichtung nach dem Oberbegriff des Anspruchs 1.

Aus dem Stand der Technik ist ein Induktionskochfeld bekannt, welches eine Induktionsheizvorrichtung mit zwei Heizfrequenzeinheiten und vier Heizinduktoren umfasst. Zwischen den Heizfrequenzeinheiten und den Heizinduktoren ist eine Schalteinheit angeordnet, welche dazu vorgesehen ist, die Heizinduktoren den Heizfrequenzeinheiten zuzuordnen. Die Induktionsheizvorrichtung umfasst ferner vier identische Stromsensoreinheiten, welche mit den Heizinduktoren unmittelbar in Serie geschaltet sind.

Aus der europäischen Patentanmeldung EP 2 068 598 A1 ist bereits ein Induktionsheizkocher und ein Steuerverfahren dafür bekannt. Der Induktionsheizkocher umfasst eine Mehrzahl von Heizspulengruppen, wobei jede der Heizspulengruppen eine Mehrzahl von in Reihe geschalteten Heizspulen, eine Mehrzahl von Wechselrichtern zum individuellen Zuführen von Hochfrequenzspannungen zu den jeweiligen Heizspulengruppen und eine Steuerung umfasst, um den Betrieb der Wechselrichter so zu steuern, dass die Hochfrequenzspannungen den Heizspulengruppen basierend auf der Anzahl von Heizspulen innerhalb der jeweiligen Heizspulengruppen, auf denen mindestens ein Kochbehälter angeordnet ist, zugeführt werden.

Die Aufgabe der Erfindung besteht insbesondere darin, eine gattungsgemäße Induktionsheizvorrichtung vorteilhaft zu optimieren. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Induktionsheizvorrichtung mit zumindest zwei Heizinduktoren, wenigstens einer Heizfrequenzeinheit zu einer Versorgung der Heizinduktoren mit einem Heizstrom, wenigstens einer Resonanzkondensatoreinheit, zumindest einer ersten Stromsensoreinheit und wenigstens einer zweiten Stromsensoreinheit, welche jeweils in wenigstens einem Resonanzstromkreis angeordnet und zu einer Messung wenigstens einer Heizstromkenngröße vorgesehen sind.

Es wird vorgeschlagen, dass die erste Stromsensoreinheit und die zweite Stromsensoreinheit eine unterschiedliche Genauigkeit aufweisen. Vorzugsweise sind die beiden Stromsensoreinheiten von einer in einem Netzteil integrierten Stromsensoreinheit verschieden ausgebildet. Unter "vorgesehen" soll insbesondere speziell programmiert und/oder ausgelegt und/oder ausgestattet verstanden werden. Unter einem "Heizinduktor" soll insbesondere ein Heizelement mit zumindest einer Induktionsheizleitung verstanden werden, welches dazu vorgesehen ist, durch Induktionseffekte, insbesondere durch eine Induzierung von elektrischem Strom und/oder durch Ummagnetisierungseffekte, in einem, vorzugsweise ferromagnetischen, insbesondere metallischen, Heizmittel, insbesondere in einem Gargeschirr, in einer Backofenwand und/oder in einem Heizkörper, welcher in einem Backofen angeordnet ist, eine Erwärmung des Heizmittels zu verursachen. Insbesondere ist das Induktionsheizelement dazu vorgesehen, in zumindest einem Betriebsmodus, in welchem das Induktionsheizelement an eine Versorgungselektronik, insbesondere der Heizfrequenzeinheit, angeschlossen ist, eine Leistung von zumindest 100 W, insbesondere von wenigstens 500 W, vorzugsweise von mindestens 1000 W und besonders vorteilhaft von zumindest 2000 W zu übertragen, insbesondere elektrische Energie in elektromagnetische Feldenergie zu wandeln, die in einem geeigneten Heizmittel letztendlich in Wärme gewandelt wird.

Unter einer "Heizfrequenzeinheit" soll in diesem Zusammenhang insbesondere eine elektrische Einheit verstanden werden, welche ein oszillierendes elektrisches Signal, vorzugsweise mit einer Frequenz von zumindest 1 kHz, insbesondere von wenigstens 5 kHz, vorzugsweise von mindestens 10 kHz, besonders vorteilhaft von zumindest 15 kHz und insbesondere von maximal 100 kHz für einen Heizinduktor bereitstellt. Insbesondere ist die Heizfrequenzeinheit dazu vorgesehen, eine vom Heizinduktor geforderte maximale elektrische Leistung von zumindest 1000 W, insbesondere von wenigstens 1500 W, vorzugsweise von mindestens 2000 W und besonders vorteilhaft von zumindest 2500 W bereitzustellen. Die Heizfrequenzeinheit umfasst insbesondere zumindest einen Wechselrichter, der vorzugsweise zumindest zwei, vorzugsweise in Reihe geschaltete, bidirektionale unipolare Schalter, die insbesondere von einem Transistor und einer parallel geschalteten Diode gebildet sind, und besonders vorteilhaft zumindest jeweils eine parallel zu den bidirektionalen unipolaren Schaltern geschaltete Dämpfungskapazität, die insbesondere von zumindest einem Kondensator gebildet ist, aufweist. Vorzugsweise wird die Heizfrequenzeinheit durch eine Gleichrichtereinheit mit einem gleichgerichteten Wechselstrom versorgt.

Unter einer "Resonanzkondensatoreinheit" soll insbesondere eine Einheit verstanden werden, welche wenigstens einen Resonanzkondensator aufweist. Unter einem "Resonanzkondensator" soll in diesem Zusammenhang insbesondere ein Kondensator verstanden werden, welcher in wenigstens einem Betriebszustand mit einer Frequenz von zumindest 1 kHz, insbesondere von wenigstens 5 kHz, vorzugsweise von mindestens 10 kHz und besonders vorteilhaft von zumindest 15 kHz abwechselnd auf- und entladen wird, insbesondere in einem von der Heizfrequenzeinheit vorgegebenen Takt. Unter einem "Resonanzstromkreis" soll insbesondere ein Stromkreis und vorzugsweise ein Wechselstromkreis verstanden werden, welcher wenigstens einen Heizinduktor und vorzugsweise einen Resonanzkondensator der Resonanzkondensatoreinheit aufweist und in welchem in zumindest einem Betriebszustand hochfrequenter Wechselstrom mit einer Frequenz von zumindest 1 kHz, insbesondere von wenigstens 5 kHz, vorzugsweise von mindestens 10 kHz und besonders vorteilhaft von zumindest 15 kHz fließt. Vorzugsweise sind die Stromsensoreinheiten schaltungstechnisch betrachtet auf einer von der Gleichrichtereinheit abgewandten Seite der Heizfrequenzeinheit angeordnet.

Unter einer "Heizstromkenngröße" soll in diesem Zusammenhang insbesondere eine den Heizstrom charakterisierende Größe verstanden werden, insbesondere ein Spannungsabfall und vorzugsweise eine Induktionsspannung. Darunter, dass die Stromsensoreinheiten "zu einer Messung wenigstens einer Heizstromkenngröße vorgesehen sind", soll insbesondere auch verstanden werden, dass die Stromsensoreinheiten dazu vorgesehen sind, ein Vorhandensein und/oder ein Nichtvorhandensein des Heizstroms zu detektieren. Darunter, dass die Stromsensoreinheiten "von unterschiedlicher Art sind", soll insbesondere verstanden werden, dass die beiden Stromsensoreinheiten unterschiedlichen Typs sind und/oder eine unterschiedliche Genauigkeit aufweisen. Der Begriff "Genauigkeit" soll in diesem Zusammenhang insbesondere als ein Sammelbegriff für eine Präzision und/oder eine Richtigkeit verstanden werden. Unter einer "Präzision" soll insbesondere ein quantitatives Maß für eine Streuung von Messwerten mehrerer Messungen eines elektrischen Stroms um einen Mittelwert der Messwerte verstanden werden. Unter einer "Richtigkeit" soll in diesem Zusammenhang insbesondere ein quantitatives Maß für eine Abweichung eines Mittelwerts mehrerer Messwerte aus Messungen eines elektrischen Stroms vom wahren Wert des elektrischen Stroms verstanden werden.

Durch eine solche Ausgestaltung kann eine Induktionsheizvorrichtung vorteilhaft optimiert werden. Insbesondere kann eine vorteilhafte Anpassung von Stromsensoreinheiten an gegebene Anforderungen ermöglicht werden. Ferner kann eine Betriebssicherheit vorteilhaft gesteigert werden, da insbesondere eine kostengünstige Stromsensoreinheit zu einer Überwachung einer Funktion einer Schalteinheit vorgesehen sein kann. Unter einer "Schalteinheit" soll insbesondere eine Einheit verstanden werden, welche wenigstens ein Schaltelement mit vorzugsweise zumindest drei elektrischen Anschlüssen umfasst. Vorzugsweise ist das Schaltelement als ein Wechselschalter ausgebildet, welcher bei einem Schaltvorgang wenigstens einen ersten Stromkreis öffnet und einen zweiten Stromkreis schließt.

In einer bevorzugten Ausgestaltung der Erfindung wird vorgeschlagen, dass die erste Stromsensoreinheit eine zumindest wesentlich höhere Genauigkeit als die zweite Stromsensoreinheit aufweist. Unter einer "zumindest wesentlich höheren Genauigkeit" soll insbesondere eine zumindest wesentlich höhere Präzision und/oder eine zumindest wesentlich höhere Richtigkeit verstanden werden. Unter einer "zumindest wesentlich höheren Präzision" soll insbesondere eine um wenigstens 20 %, insbesondere um zumindest 40 %, vorzugsweise um mindestens 60 % und besonders vorteilhaft um wenigstens 80 % geringere Streuung von Messwerten mehrerer Messungen eines elektrischen Stroms um einen Mittelwert der Messwerte verstanden werden. Unter einer "zumindest wesentlich höheren Richtigkeit" soll insbesondere eine um wenigstens 20 %, insbesondere um zumindest 40 %, vorzugsweise um mindestens 60 % und besonders vorteilhaft um wenigstens 80 % geringere Abweichung eines Mittelwerts mehrerer Messwerte aus Messungen eines elektrischen Stroms vom wahren Wert des elektrischen Stroms verstanden werden. Vorzugsweise ist lediglich die erste Stromsensoreinheit dazu vorgesehen und insbesondere dazu geeignet, eine präzise Messung eines zeitlichen Verlaufs des Heizstroms zu einer Abschätzung einer Heizleistung und/oder eines Effektivwerts des Heizstroms durchzuführen. Hierdurch können Kosten reduziert werden.

In einer besonders bevorzugten Ausgestaltung der Erfindung wird vorgeschlagen, dass die erste Stromsensoreinheit in zumindest einem Betriebszustand dazu vorgesehen ist, einen von der Heizfrequenzeinheit gelieferten Gesamtstrom zu messen. Hierdurch kann eine vorteilhafte Kochfeldsteuerung verwirklicht werden. Insbesondere kann eine Überbeanspruchung und insbesondere ein Überhitzen der Heizfrequenzeinheit vermieden werden.

Vorteilhaft umfasst die Induktionsheizvorrichtung wenigstens eine Schalteinheit, welche in zumindest einem Betriebszustand dazu vorgesehen ist, der Heizfrequenzeinheit einen der Heizinduktoren zuzuordnen. Hierdurch kann eine Anzahl an Heizfrequenzeinheiten gegenüber einer Anzahl an Heizinduktoren vorteilhaft reduziert werden, wodurch insbesondere Kosten eingespart werden können.

Ferner kann Bauraum eingespart werden und eine Kühleinheit zu einer Kühlung der Heizfrequenzeinheiten kann kleiner dimensioniert werden. Des Weiteren kann durch Verwendung eines Zeitmultiplexverfahrens, bei welchem bestimmte Heizinduktoren periodisch durch bestimmte Heizfrequenzeinheiten mit Energie versorgt werden, dennoch ein vorteilhaft hoher Bedienkomfort erreicht werden.

In einer weiteren Ausgestaltung der Erfindung wird vorgeschlagen, dass die erste Stromsensoreinheit schaltungstechnisch zwischen der Heizfrequenzeinheit und der ersten Schalteinheit angeordnet ist. Darunter, dass eine erste Einheit "schaltungstechnisch zwischen einer zweiten und einer dritten Einheit angeordnet ist", soll insbesondere verstanden werden, dass wenigstens ein Strompfad von der zweiten Einheit zur dritten Einheit existiert, welcher insbesondere von einer Masseleitung verschieden ist und in welchem die erste Einheit angeordnet ist. Hierdurch kann besonders vorteilhaft eine Messung eines durch die Heizfrequenzeinheit gelieferten Gesamtstroms ermöglicht werden.

Vorteilhaft ist die erste Stromsensoreinheit schaltungstechnisch zwischen einem der Heizinduktoren und der Resonanzkondensatoreinheit und schaltungstechnisch unmittelbar benachbart zur Resonanzkondensatoreinheit angeordnet. Darunter, dass eine erste Einheit "schaltungstechnisch unmittelbar benachbart" zu einer zweiten Einheit angeordnet ist, soll insbesondere verstanden werden, dass insbesondere zwischen der ersten Einheit und der zweiten Einheit schaltungstechnisch lediglich elektrische Leiter und Bauteile mit einem elektrischen Widerstand von höchstens 50 Ω, insbesondere von maximal 10 Ω, vorzugsweise von höchstens 5 Ω und besonders vorteilhaft von maximal 1 Ω angeordnet sind und dass insbesondere ein Strompfad von der ersten Einheit zur zweiten Einheit unverzweigt ist. Hierdurch können weitere vorteilhafte Steuerungsvarianten ermöglicht werden.

Ferner wird vorgeschlagen, dass die zweite Stromsensoreinheit zumindest dazu vorgesehen ist, ein Vorhandensein des Stroms durch einen der Heizinduktoren zu bestimmen. Vorzugsweise ist die zweite Stromsensoreinheit schaltungstechnisch unmittelbar benachbart zu einem der Heizinduktoren angeordnet. Vorzugsweise ist die zweite Stromsensoreinheit derart einfach ausgebildet, dass sie lediglich dazu geeignet ist, das Vorhandensein des Stroms zu erfassen. Hierdurch können Kosten besonders vorteilhaft reduziert werden.

In einer weiteren Ausgestaltung der Erfindung wird vorgeschlagen, dass die Induktionsheizvorrichtung wenigstens drei Anschlussstellen umfasst, welche dazu vorgesehen sind, an wenigstens zwei Außenleiter und wenigstens einen Neutralleiter eines Stromversorgungsnetzes angeschlossen zu werden. Hierdurch kann eine Gesamtleistung der Induktionsheizvorrichtung vorteilhaft gesteigert werden.

Vorteilhaft umfasst die zweite Stromsensoreinheit zumindest eine Leiterschleife, welche dazu vorgesehen ist, die Heizstromkenngröße induktiv zu messen. Unter einer "Leiterschleife" soll insbesondere eine Formgebung zumindest eines elektrischen Leiters verstanden werden, welche vorzugsweise zumindest eine Ecke und/oder wenigstens eine Biegung aufweist. Unter einem "elektrischen Leiter" soll insbesondere ein elektrisch leitfähiges Element mit einem spezifischen elektrischen Widerstand von höchstens 10⁻⁶ Ωm, insbesondere von maximal 8×10⁻⁷ Ωm, vorzugsweise von höchstens 6×10⁻⁷ Ωm und besonders vorteilhaft von maximal 4×10⁻⁷ Ωm bei 20°C verstanden werden, welches insbesondere in einem abgewickelten Zustand betrachtet zumindest eine Längserstreckung aufweist, die wenigstens 20-mal, insbesondere zumindest 30-mal, vorzugsweise mindestens 40-mal und vorteilhaft wenigstens 50-mal größer ist als wenigstens eine zur Längserstreckung senkrechte Quererstreckung. Vorzugsweise ist die Leiterschleife an einer Platine angeordnet und besonders vorteilhaft auf beiden Oberseiten der Platine. Ferner ist die zweite Stromsensoreinheit vorzugsweise kernlos. Hierdurch kann eine besonders kostengünstige zweite Stromsensoreinheit bereitgestellt werden. Ferner kann vorteilhaft eine galvanische Trennung erreicht werden.

Weitere Vorteile ergeben sich aus der folgenden Zeichnungsbeschreibung. In der Zeichnung sind sechs Ausführungsbeispiele der Erfindung dargestellt.

Es zeigen:
- Fig. 1: ein Induktionskochfeld mit einer Induktionsheizvorrichtung in einer Draufsicht,
- Fig. 2: ein Schaltbild der Induktionsheizvorrichtung aus Fig. 1 mit einer ersten und einer zweiten Stromsensoreinheit,
- Fig. 3a: einen Teil der zweiten Stromsensoreinheit aus Fig. 2 in einer schematischen Darstellung,
- Fig. 3b: den Teil der zweiten Stromsensoreinheit aus Fig. 3a in einem montierten Zustand in einer schematischen Darstellung
- Fig. 4: einen Teil einer alternativen zweiten Stromsensoreinheit in einem montierten Zustand in einer schematischen Darstellung,
- Fig. 5a: einen Teil einer weiteren zweiten Stromsensoreinheit in einer schematischen Darstellung,
- Fig. 5b: den Teil der zweiten Stromsensoreinheit in einem montierten Zustand in einer schematischen Darstellung,
- Fig. 6: ein Schaltbild einer weiteren Induktionsheizvorrichtung mit einer ersten und einer zweiten Stromsensoreinheit, wobei die erste Stromsensoreinheit an einer ersten Position angeordnet ist,
- Fig. 7: ein Schaltbild einer weiteren Induktionsheizvorrichtung mit einer ersten und einer zweiten Stromsensoreinheit, wobei die erste Stromsensoreinheit an einer zweiten Position angeordnet ist, und
- Fig. 8: ein Schaubild einer verallgemeinerten Induktionsheizvorrichtung.

Figur 1 zeigt ein als Induktionskochfeld 54a ausgebildetes Gargerät in einer Draufsicht. Das Induktionskochfeld 54a umfasst eine Kochfeldplatte 56a. Die Kochfeldplatte 56a besteht aus einer Glaskeramik. In einer Einbaulage ist die Kochfeldplatte 56a horizontal angeordnet und zu einem Aufstellen von Gargeschirr vorgesehen (nicht dargestellt). Auf der Kochfeldplatte 56a sind in bekannter Weise vier Heizzonen 58a, 60a, 62a, 64a gekennzeichnet. Das Induktionskochfeld 54a umfasst eine Induktionsheizvorrichtung zu einer Beheizung der Heizzonen 58a, 60a, 62a, 64a.

Figur 2 zeigt ein Schaltbild der Induktionsheizvorrichtung aus Figur 1.Die Induktionsheizvorrichtung weist unterhalb der Kochfeldplatte 56a vier Heizinduktoren 10a, 12a, 14a, 16a auf, wobei jedem der Heizinduktoren 10a, 12a, 14a, 16a eine der Heizzonen 58a, 60a, 62a, 64a zugeordnet ist. Die Heizvorrichtung weist zwei Heizfrequenzeinheiten 18a, 20a auf, durch welche die Heizinduktoren 10a, 12a, 14a, 16a mit hochfrequentem Wechselstrom versorgt werden können. Die zwei Heizfrequenzeinheiten 18a, 20a umfassen jeweils einen Wechselrichter 66a, 68a. Der Wechselrichter 66a weist einen ersten Bipolartransistor mit isolierter Gate-Elektrode (hierfür wird im Folgenden die Abkürzung "IGBT" verwendet) 70a und einen zum ersten IGBT 70a in Serie geschalteten zweiten IGBT 72a auf. Ferner weist der Wechselrichter 68a einen ersten IGBT 74a und einen zum ersten IGBT 74a in Serie geschalteten zweiten IGBT 76a auf. Alternativ kann anstatt der IGBTs auch jede andere, dem Fachmann als sinnvoll erscheinende Schalteinheit eingesetzt werden, vorzugsweise jedoch ein bidirektionaler unipolarer Schalter. Ferner können Heizfrequenzeinheiten zusätzlich einen insbesondere parallel zu einem bidirektionalen unipolaren Schalter angeordneten Dämpfungskondensator aufweisen.

Die Induktionsheizvorrichtung ist dazu vorgesehen, über Anschlussstellen 42a, 44a, 46a an zwei Außenleiter 48a, 50a und einen Neutralleiter 52a eines länderspezifischen Stromversorgungsnetzes angeschlossen zu werden. Zwischen einem der Außenleiter 48a, 50a und dem Neutralleiter 52a liegt jeweils eine elektrische Spannung mit einer Frequenz von 50 Hz und einem Effektivwert von 230 V an. Die beschriebene Induktionsheizvorrichtung ist insbesondere zu einem Betrieb in Deutschland vorgesehen. Die zwischen dem Außenleiter 48a und dem Neutralleiter 52a abgegriffene Spannung wird in einem Betriebszustand durch eine Gleichrichtereinheit 78a gefiltert und gleichgerichtet und dann der Heizfrequenzeinheit 18a zugeführt. Die zwischen dem Außenleiter 50a und dem Neutralleiter 52a abgegriffene Spannung wird in einem Betriebszustand durch eine Gleichrichtereinheit 80a gefiltert und gleichgerichtet und dann der Heizfrequenzeinheit 20a zugeführt. Somit wird an einem Ausgang der Gleichrichtereinheit 78a eine gleichgerichtete Spannung abgegeben, welche zwischen einem Kollektor des IGBTs 70a und einem Emitter des IGBTs 72a anliegt. Ferner wird an einem Ausgang der Gleichrichtereinheit 80a eine gleichgerichtete Spannung abgegeben, welche zwischen einem Kollektor des IGBTs 74a und einem Emitter des IGBTs 76a anliegt.

Des Weiteren weist die Induktionsheizvorrichtung eine Schalteinheit 38a auf. Die Schalteinheit 38a umfasst vier Schaltelemente 82a, 84a, 86a, 88a. Die Schaltelemente 82a, 84a, 86a, 88a sind baugleich. Bei den Schaltelementen 82a, 84a, 86a, 88a handelt es sich um SPDT Relais. Jedes der Schaltelemente 82a, 84a, 86a, 88a weist einen ersten, einen zweiten und einen dritten Kontakt auf. Der erste Kontakt ist durch eine entsprechende Ansteuerung wahlweise mit dem zweiten oder dem dritten Kontakt leitend verbindbar. Der erste Kontakt des Schaltelements 82a ist leitend über eine Leitung 89a mit einem Emitter des IGBTs 70a verbunden. Der zweite Kontakt des Schaltelements 82a ist leitend mit dem ersten Kontakt des Schaltelements 84a verbunden. Der dritte Kontakt des Schaltelements 82a ist leitend über eine Leitung 90a mit einem ersten Kontakt des Heizinduktors 14a verbunden. Der zweite Kontakt des Schaltelements 84a ist leitend über eine Leitung 92a mit einem ersten Kontakt des Heizinduktors 10a verbunden. Der dritte Kontakt des Schaltelements 84a ist leitend über eine Leitung 94a mit einem ersten Kontakt des Heizinduktors 12a verbunden. Außerdem ist der erste Kontakt des Schaltelements 86a leitend über eine Leitung 95a mit einem Emitter des IGBTs 74a verbunden. Der zweite Kontakt des Schaltelements 86a ist leitend über die Leitung 94a mit dem ersten Kontakt des Heizinduktors 12a verbunden. Der dritte Kontakt des Schaltelements 86a ist mit dem ersten Kontakt des Schaltelements 88a verbunden. Der zweite Kontakt des Schaltelements 88a ist leitend über die Leitung 90a mit dem ersten Kontakt des Heizinduktors 14a verbunden. Der dritte Kontakt des Schaltelements 84a ist leitend über eine Leitung 96a mit einem ersten Kontakt des Heizinduktors 16a verbunden.

Die Induktionsheizvorrichtung umfasst ferner zwei Resonanzkondensatoreinheiten 22a, 24a. Die Resonanzkondensatoreinheit 22a umfasst zwei in Serie geschaltete Resonanzkondensatoren 98a, 100a. Die Resonanzkondensatoreinheit 24a umfasst zwei in Serie geschaltete Resonanzkondensatoren 102a, 104a. Ein erster Kontakt des Resonanzkondensators 98a ist leitend mit dem Kollektor des IGBTs 70a verbunden. Ein zweiter Kontakt des Resonanzkondensators 98a ist leitend mit einem zweiten Kontakt des Heizinduktors 10a verbunden. Ein erster Kontakt des Resonanzkondensators 100a ist leitend mit dem zweiten Kontakt des Resonanzkondensators 98a verbunden. Ein zweiter Kontakt des Resonanzkondensators 100a ist leitend mit dem Emitter des IGBTs 72a verbunden. Ein erster Kontakt des Resonanzkondensators 102a ist leitend mit dem Kollektor des IGBTs 74a verbunden. Ein zweiter Kontakt des Resonanzkondensators 102a ist leitend mit einem zweiten Kontakt des Heizinduktors 16a verbunden. Ein erster Kontakt des Resonanzkondensators 104a ist leitend mit dem zweiten Kontakt des Resonanzkondensators 102a verbunden. Ein zweiter Kontakt des Resonanzkondensators 104a ist leitend mit dem Emitter des IGBTs 76a verbunden.

Des Weiteren weist die Induktionsheizvorrichtung eine weitere Schalteinheit 106a auf. Die Schalteinheit 106a umfasst zwei Schaltelemente 108a, 110a. Die Schaltelemente 108a, 110a sind identisch zu den Schaltelementen 82a, 84a, 86a, 88a ausgebildet. Der erste Kontakt des Schaltelements 108a ist leitend mit einem zweiten Kontakt des Heizinduktors 12a verbunden. Der zweite Kontakt des Schaltelements 108a ist leitend mit dem zweiten Kontakt des Heizinduktors 10a verbunden. Der dritte Kontakt des Schaltelements 108a ist leitend mit dem zweiten Kontakt des Heizinduktors 16a verbunden. Der erste Kontakt des Schaltelements 110a ist leitend mit einem zweiten Kontakt des Heizinduktors 14a verbunden. Der zweite Kontakt des Schaltelements 110a ist leitend mit dem zweiten Kontakt des Heizinduktors 10a verbunden. Der dritte Kontakt des Schaltelements 110a ist leitend mit dem zweiten Kontakt des Heizinduktors 16a verbunden.

Die Induktionsheizvorrichtung umfasst zwei erste Stromsensoreinheiten 26a, 28a, welche einen von den Heizfrequenzeinheiten 18a, 20a gelieferten Heizstrom messen, wobei eine nicht dargestellte Steuereinheit des Induktionskochfelds 54a diese Information in bekannter Weise zu einer Steuerung und/oder Regelung der Heizfrequenzeinheiten 18a, 20a nutzt. Die erste Stromsensoreinheit 26a misst den durch die Leitung 89a fließenden Heizstrom. Die erste Stromsensoreinheit 28a misst den durch die Leitung 95a fließenden Heizstrom. Somit messen die ersten Stromsensoreinheiten 26a, 28a in einem Betriebszustand jeweils einen von der jeweiligen Heizfrequenzeinheit 18a, 20a gelieferten gesamten Heizstrom. Die ersten Stromsensoreinheiten 26a, 28a sind jeweils in einem Resonanzstromkreis angeordnet. Die ersten Stromsensoreinheiten 26a, 28a messen den Heizstrom jeweils durch elektromagnetische Induktion in einer Leiterschleife, wodurch unmittelbar eine galvanische Trennung erreicht werden kann. Die ersten Stromsensoreinheiten 26a, 28a sind speziell zu einer Messung des hochfrequenten Heizstroms ausgelegt und weisen eine entsprechend hohe Genauigkeit im Frequenzbereich zwischen 20 kHz und 100 kHz auf.

Mittels der Schalteinheit 38a kann durch die Steuereinheit eine Zuordnung der Heizfrequenzeinheiten 18a, 20a zu den Heizinduktoren 10a, 12a, 14a, 16a getroffen werden. Ferner kann mittels der Schalteinheit 106a durch die Steuereinheit eine Zuordnung der Resonanzkondensatoreinheiten 22a, 24a zu den Heizinduktoren 10a, 12a, 14a, 16a getroffen werden. Somit kann trotz einer geringeren Anzahl an Heizfrequenzeinheiten 18a, 20a als an Heizinduktoren 10a, 12a, 14a, 16a ein vorteilhaft hoher Bedienkomfort erreicht werden. Insbesondere können aufgrund der geringeren Anzahl an Heizfrequenzeinheiten 18a, 20a Kosten eingespart werden.

Für eine Betriebssicherheit ist eine Überwachung einer Schaltfunktion der Schalteinheit 38a wesentlich. So sind insbesondere solche potentiell unsicheren Betriebszustände zu vermeiden, in welchen ein anderer Heizinduktor 10a, 12a, 14a, 16a als eigentlich von einem Bediener gewünscht beheizt wird, beispielsweise aufgrund einer Fehlfunktion der Schalteinheit 38a. Hierfür sind zweite Stromsensoreinheiten 30a, 32a, 34a, 36a vorgesehen, welche zumindest ein Vorhandensein des Heizstroms in den Leitungen 90a, 92a, 94a, 96a detektieren. Die zweiten Stromsensoreinheiten 30a, 32a, 34a, 36a sind jeweils schaltungstechnisch in unmittelbarer Nachbarschaft zu den Heizinduktoren 10a, 12a, 14a, 16a und damit in Resonanzstromkreisen angeordnet. Auch die zweiten Stromsensoreinheiten 30a, 32a, 34a, 36a arbeiten nach dem Prinzip der elektromagnetischen Induktion, wodurch ebenfalls eine galvanische Trennung erreicht werden kann. Die ersten Stromsensoreinheiten 26a, 28a und die zweiten Stromsensoreinheiten 30a, 32a, 34a, 36a sind von unterschiedlicher Art. So weisen die ersten Stromsensoreinheiten 26a, 28a jeweils eine zumindest wesentlich höhere Genauigkeit auf als die zweiten Stromsensoreinheiten 30a, 32a, 34a, 36a. Die zweiten Stromsensoreinheiten 30a, 32a, 34a, 36a können derart ausgebildet sein, dass sie lediglich zu einer Bestimmung des Vorhandenseins des Heizstroms in der betreffenden Leitung 90a, 92a, 94a, 96a geeignet sind. Durch die Steuereinheit wird in einem Betriebszustand ermittelt, ob lediglich durch diejenigen Leitungen 90a, 92a, 94a, 96a Strom fließt, durch welche auch tatsächlich Strom fließen sollte. Tritt ein unerwarteter Stromfluss in einer der Leitungen 90a, 92a, 94a, 96a auf, ist dies ein Hinweis auf eine Fehlstellung der Schalteinheit 38a. Bei Auftreten einer solchen Fehlstellung veranlasst die Steuereinheit zumindest ein Abschalten der Heizfrequenzeinheiten 18a, 20a und gegebenenfalls eine Ausgabe einer Fehlermeldung und/oder einer Wartungsaufforderung.

Für die zweiten Stromsensoreinheiten 30a, 32a, 34a, 36a kommen beliebige, dem Fachmann als sinnvoll erscheinende Stromsensoreinheiten in Frage, insbesondere die in den Figuren 3a, 3b, 4, 5a und 5b gezeigten. Den hier gezeigten zweiten Stromsensoreinheiten 30a-c, 32a-c, 34a-c, 36a-c ist gemein, dass sie jeweils eine Leiterschleife 40a-c umfassen, welche dazu vorgesehen ist, den Heizstrom induktiv zu messen.

Figur 3a zeigt einen Teil der zweiten Stromsensoreinheit 30a in einer schematischen Darstellung. Entsprechende Teile der zweiten Stromsensoreinheiten 32a, 34a, 36a sind identisch aufgebaut. Die Leiterschleife 40a der Stromsensoreinheit 30a ist auf einer Platine 136a aufgebracht. Die Leiterschleife 40a verläuft teilweise auf einer Oberseite 138a und teilweise auf einer Unterseite 140a der Platine 136a. Teile der Leiterschleife 40a, welche auf der Unterseite 140a der Platine 136a verlaufen, sind in den Figuren 3a und 3b gestrichelt dargestellt. Über Durchführungen 142a, von denen in den Figuren 3a und 3b der Übersichtlichkeit halber jeweils nur eine bezeichnet ist, sind die Teile der Leiterschleife 40a durch die Platine 136a von der Oberseite 138a zur Unterseite 140a leitend verbunden. Die Leiterschleife 40a weist zumindest im Wesentlichen eine quaderförmige Außenkontur auf und bildet zusammen mit den Durchführungen 142a eine Spule, deren Spulenfläche senkrecht zur Platine 136a ausgerichtet ist.

Figur 3b zeigt eine schematische Darstellung der zweiten Stromsensoreinheit 30a in einem montierten Zustand. Die gegenüber einer Umgebung elektrisch isolierte Leitung 92a ist im montierten Zustand entlang der Oberseite 138a der Platine 136a und zumindest im Wesentlichen parallel zur Spulenfläche geführt. In einem Betriebszustand wird durch den hochfrequenten Heizstrom in der Leitung 92a eine zur zeitlichen Änderung des Heizstroms proportionale Spannung in der Leiterschleife 40a induziert. Über eine geeignete Messschaltung (nicht dargestellt) kann somit das Vorhandensein des Heizstroms in der Leitung 92a nachgewiesen werden. Abhängig von der Messschaltung kann sogar eine Frequenz des Heizstroms ermittelt werden, wodurch eine Zuordnung zu einer der Heizfrequenzeinheiten 18a, 20a ermöglicht werden kann, und zwar der Heizfrequenzeinheit 18a, 20a, welche mit der gleichen Frequenz betrieben wird.

In den Figuren 4, 5a, 5b, 6, 7 und 8 sind fünf weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung der anderen Ausführungsbeispiele, insbesondere der Figuren 1, 2, 3a und 3b, verwiesen werden kann. Zur Unterscheidung der Ausführungsbeispiele ist der Buchstabe a in den Bezugszeichen des Ausführungsbeispiels in den Figuren 1, 2, 3a und 3b durch die Buchstaben b bis f in den Bezugszeichen der Ausführungsbeispiele der Figuren 4, 5a, 5b, 6, 7 und 8 ersetzt. Bezüglich gleich bezeichneter Bauteile, insbesondere in Bezug auf Bauteile mit gleichen Bezugszeichen, kann grundsätzlich auch auf die Figuren und/oder die Beschreibung der anderen Ausführungsbeispiele, insbesondere der Figuren 1,2, 3a und 3b, verwiesen werden.

Figur 4 zeigt einen Teil einer weiteren zweiten Stromsensoreinheit 30b in einer schematischen Darstellung. Die Leiterschleife 40b der Stromsensoreinheit 30b ist ebenfalls auf einer Platine 136b aufgebracht. Wie schon zuvor sind auch in Figur 4 Komponenten, welche entlang einer Unterseite 140b der Platine 136b angeordnet sind, gestrichelt dargestellt. Das vorliegende Ausführungsbeispiel unterscheidet sich vom vorherigen Ausführungsbeispiel lediglich dadurch, dass eine von einem Heizinduktor 10b kommende, gegenüber einer Umgebung elektrisch isolierte Rückleitung 144b zusätzlich antiparallel zu einer zum Heizinduktor 10b führenden Leitung 92b angeordnet wird, so dass ein Heizstrom antiparallel fließt. Dabei ist die Leitung 92b entlang einer Oberseite 138b der Platine 136b und die Rückleitung 144b entlang der Unterseite 140b geführt. Sowohl die Leitung 92b als auch die Rückleitung 144b sind zumindest im Wesentlichen parallel zu einer Spulenfläche einer von der Leiterschleife 40b und von Durchführungen 142b gebildeten Spule ausgerichtet. Durch einen solchen Aufbau kann eine doppelt so große Empfindlichkeit wie im vorhergehenden Ausführungsbeispiel erzielt werden.

Figur 5a zeigt einen Teil einer weiteren zweiten Stromsensoreinheit 30c in einer schematischen Darstellung. Die Leiterschleife 40c der Stromsensoreinheit 30c ist ebenfalls auf einer Platine 136c aufgebracht. Die Leiterschleife 40c verläuft teilweise auf einer Oberseite 138c und teilweise auf einer Unterseite 140c der Platine 136c. Teile der Leiterschleife 40c, welche auf der Unterseite 140c der Platine 136c verlaufen, sind in den Figuren 5a und 5b gestrichelt dargestellt. Über Durchführungen 142c, von denen in den Figuren 5a und 5b der Übersichtlichkeit halber jeweils nur eine bezeichnet ist, sind die Teile der Leiterschleife 40c durch die Platine 136c von der Oberseite 138c zur Unterseite 140c leitend verbunden. Die Leiterschleife 40c weist zumindest im Wesentlichen eine toroidförmige Außenkontur auf und bildet zusammen mit den Durchführungen 142a eine Rogowskispule. In einer Mitte der Rogowskispule ist in der Platine 136c eine Ausnehmung 146c vorgesehen. Die Ausnehmung 146c ist bei einer senkrechten Betrachtung der Platine 136c kreisförmig ausgebildet.

Figur 5b zeigt eine schematische Darstellung der zweiten Stromsensoreinheit 30c in einem montierten Zustand. Eine gegenüber einer Umgebung elektrisch isolierte Leitung 92c, welche zu einer Stromversorgung eines Heizinduktors 10c vorgesehen ist, ist im montierten Zustand durch die Ausnehmung 146c geführt. In einem Betriebszustand wird durch den hochfrequenten Heizstrom in der Leitung 92c eine zur zeitlichen Änderung des Heizstroms proportionale Spannung in der Leiterschleife 40c induziert. Über eine geeignete Messschaltung (nicht dargestellt) kann somit das Vorhandensein des Heizstroms in der Leitung 92c nachgewiesen werden. Abhängig von der Messschaltung kann auch hier eine Frequenz des Heizstroms ermittelt werden, wodurch eine Zuordnung zu einer Heizfrequenzeinheit 18c, 20c ermöglicht werden kann, und zwar zu der Heizfrequenzeinheit 18c, 20c, welche mit der gleichen Frequenz betrieben wird.

Figur 6 zeigt ein Schaltbild einer weiteren Induktionsheizvorrichtung eines Induktionskochfelds 54d. Die Induktionsheizvorrichtung ist dazu vorgesehen, über Anschlussstellen 42d, 46d an lediglich einen Außenleiter 48d und einen Neutralleiter 52d eines länderspezifischen Stromversorgungsnetzes angeschlossen zu werden. Zwischen dem Außenleiter 48d und dem Neutralleiter 52d liegt eine elektrische Spannung mit einer Frequenz von 50 Hz und einem Effektivwert von 230 V an. Die beschriebene Induktionsheizvorrichtung ist insbesondere zu einem Betrieb in Deutschland vorgesehen. Für eine Induktionsheizvorrichtung, welche zu einem Betrieb in den USA vorgesehen ist, betragen die Frequenz 60 Hz und der Effektivwert 110 V. Die zwischen dem Außenleiter 48d und dem Neutralleiter 52d abgegriffene Spannung wird in einem Betriebszustand durch eine Gleichrichtereinheit 78d gefiltert und gleichgerichtet und dann parallel zwei Heizfrequenzeinheiten 18d, 20d zugeführt. Die Heizfrequenzeinheiten 18d, 20d umfassen jeweils einen Wechselrichter 66d, 68d mit jeweils zwei IGBTs 70d, 72d, 74d, 76d. Somit wird an einem Ausgang der Gleichrichtereinheit 78d eine gleichgerichtete Spannung abgegeben, welche zwischen einem Kollektor des IGBTs 70d und einem Emitter des IGBTs 72d anliegt. Ferner wird am Ausgang der Gleichrichtereinheit 78d eine gleichgerichtete Spannung abgegeben, welche zwischen einem Kollektor des IGBTs 74d und einem Emitter des IGBTs 76d anliegt.

Des Weiteren weist die Induktionsheizvorrichtung eine Schalteinheit 38d auf. Die Schalteinheit 38da umfasst sechs Schaltelemente 82d, 84d, 86d, 88d, 108d, 110d. Die Schaltelemente 82d, 84d, 86d, 88d sind baugleich. Bei den Schaltelementen 82d, 84d, 86d, 88d handelt es sich um SPDT Relais. Jedes der Schaltelemente 82d, 84d, 86d, 88d, 108d, 110d weist einen ersten, einen zweiten und einen dritten Kontakt und eine Spule auf. Der erste Kontakt ist durch eine entsprechende Ansteuerung wahlweise mit dem zweiten oder dem dritten Kontakt leitend verbindbar. Der erste Kontakt des Schaltelements 82d ist leitend über eine Leitung 89d mit einem Emitter des IGBTs 70d verbunden. Ferner ist der zweite Kontakt des Schaltelements 82d mit dem ersten Kontakt des Schaltelements 84d verbunden. Der dritte Kontakt des Schaltelements 82d ist leitend mit dem ersten Kontakt des Schaltelements 86d verbunden. Der zweite Kontakt des Schaltelements 84d ist leitend über eine Leitung 92d mit einem ersten Kontakt eines Heizinduktors 10d verbunden. Der dritte Kontakt des Schaltelements 84d ist leitend über eine Leitung 94d mit einem ersten Kontakt eines Heizinduktors 12d verbunden. Der zweite Kontakt des Schaltelements 86d ist leitend über eine Leitung 90d mit einem ersten Kontakt eines Heizinduktors 14d verbunden. Der dritte Kontakt des Schaltelements 86d ist leitend über eine Leitung 96d mit einem ersten Kontakt eines Heizinduktors 16d verbunden. Außerdem ist der erste Kontakt des Schaltelements 88d leitend über eine Leitung 95d mit einem Emitter des IGBTs 74d verbunden. Ferner ist der zweite Kontakt des Schaltelements 88d mit dem ersten Kontakt des Schaltelements 110d verbunden. Der dritte Kontakt des Schaltelements 82d ist leitend mit dem ersten Kontakt des Schaltelements 108d verbunden. Der zweite Kontakt des Schaltelements 110d ist leitend über die Leitung 92d mit dem ersten Kontakt des Heizinduktors 10d verbunden. Der dritte Kontakt des Schaltelements 110d ist leitend über die Leitung 94d mit dem ersten Kontakt des Heizinduktors 12d verbunden. Der zweite Kontakt des Schaltelements 108d ist leitend über die Leitung 90d mit dem ersten Kontakt des Heizinduktors 14d verbunden. Der dritte Kontakt des Schaltelements 108d ist leitend über die Leitung 96d mit dem ersten Kontakt des Heizinduktors 16d verbunden.

Die Induktionsheizvorrichtung umfasst ferner zwei Resonanzkondensatoreinheiten 22d, 24d. Die Resonanzkondensatoreinheit 22d umfasst zwei in Serie geschaltete Resonanzkondensatoren 98d, 100d. Die Resonanzkondensatoreinheit 24d umfasst zwei in Serie geschaltete Resonanzkondensatoren 102d, 104d. Ein erster Kontakt des Resonanzkondensators 98d ist leitend mit dem Kollektor des IGBTs 70d und dem Kollektor des IGBTs 74d verbunden. Ein zweiter Kontakt des Resonanzkondensators 98d ist leitend mit einem zweiten Kontakt des Heizinduktors 10d und einem zweiten Kontakt des Heizinduktors 12d verbunden. Ein erster Kontakt des Resonanzkondensators 100d ist leitend mit dem zweiten Kontakt des Resonanzkondensators 98d verbunden. Ein zweiter Kontakt des Resonanzkondensators 100d ist leitend mit dem Emitter des IGBTs 72d und dem Emitter des IGBTs 76d verbunden. Ein erster Kontakt des Resonanzkondensators 102d ist leitend mit dem Kollektor des IGBTs 70d und dem Kollektor des IGBTs 74d verbunden. Ein zweiter Kontakt des Resonanzkondensators 102d ist leitend mit einem zweiten Kontakt des Heizinduktors 14d und einem zweiten Kontakt des Heizinduktors 16d verbunden. Ein erster Kontakt des Resonanzkondensators 104d ist leitend mit dem zweiten Kontakt des Resonanzkondensators 102d verbunden. Ein zweiter Kontakt des Resonanzkondensators 104d ist leitend mit dem Emitter des IGBTs 72d und dem Emitter des IGBTs 76d verbunden.

Die Induktionsheizvorrichtung umfasst ebenfalls zwei erste Stromsensoreinheiten 26d, 28d, welche jeweils einen von den Heizfrequenzeinheiten 18d, 20d gelieferten Gesamtstromstrom in den jeweiligen Leitungen 89d, 95d messen. Ferner umfasst die Induktionsheizvorrichtung zweite Stromsensoreinheiten 30d, 32d, 34d, 36d, welche zumindest ein Vorhandensein des Heizstroms in den Leitungen 90d, 92d, 94d, 96d detektieren. Die zweiten Stromsensoreinheiten 30d, 32d, 34d, 36d sind jeweils schaltungstechnisch in unmittelbarer Nachbarschaft zu den Heizinduktoren 10d, 12d, 14d, 16d angeordnet. Für die zweiten Stromsensoreinheiten 30d, 32d, 34d, 36d kommen beliebige, dem Fachmann als sinnvoll erscheinende Stromsensoreinheiten in Frage, insbesondere die in den Figuren 3a, 3b, 4, 5a und 5b gezeigten.

Figur 7 zeigt ein Schaltbild einer alternativen Induktionsheizvorrichtung eines Induktionskochfelds 54e. Die vorliegende Induktionsheizvorrichtung ist weitgehend identisch mit der Induktionsheizvorrichtung aus dem Ausführungsbeispiel gemäß Figur 6 aufgebaut. Es unterscheidet sich lediglich in einer Position von ersten Stromsensoreinheiten 26e, 28e. Diese sind im vorliegenden Ausführungsbeispiel schaltungstechnisch zwischen Heizinduktoren 10e, 12e, 14e, 16e und Resonanzkondensatoreinheiten 22e, 24e und schaltungstechnisch unmittelbar benachbart zu den Resonanzkondensatoreinheiten 22e, 24e angeordnet. Die erste Stromsensoreinheit 26e ist zwischen einem zweiten Anschluss des Heizinduktors 10e sowie einem zweiten Anschluss des Heizinduktors 12e und einem zweiten Anschluss eines Resonanzkondensators 98e sowie einem ersten Anschluss eines Resonanzkondensators 100e angeordnet. Die erste Stromsensoreinheit 28e ist zwischen einem zweiten Anschluss des Heizinduktors 14e sowie einem zweiten Anschluss des Heizinduktors 16e und einem zweiten Anschluss eines Resonanzkondensators 102e sowie einem ersten Anschluss eines Resonanzkondensators 104e angeordnet. Diese Anordnung der ersten Stromsensoreinheiten 26e, 28e ist bevorzugt, wenn zwei Heizinduktoren 10e, 12e, 14e, 16e jeweils durch eine eigene Heizfrequenzeinheit 18e, 20e, jedoch an einer einzigen gemeinsamen Resonanzkondensatoreinheit 22e, 24e betrieben werden. In diesem Fall werden die Heizfrequenzeinheiten 18e, 20e mit der gleichen Frequenz betrieben, wobei über eine relative Phasenverschiebung eine Einstellung einer Heizleistung der Heizinduktoren 10e, 12e, 14e, 16e vorgenommen wird.

Figur 8 zeigt ein Schaubild einer Induktionsheizvorrichtung eines Induktionskochfelds 54f. Die vorliegende Induktionsheizvorrichtung stellt eine Verallgemeinerung der Induktionsheizvorrichtungen aus den Figuren 2, 6 und 7 dar. Die Induktionsheizvorrichtung ist allgemein zu einem Anschluss an einen oder mehrere Außenleiter 48f und an einen Neutralleiter 52f vorgesehen. Im Folgenden ist die Induktionsheizvorrichtung lediglich für einen Außenleiter 48f beschrieben. Die entsprechenden Teile sind für die übrigen Außenleiter jedoch identisch aufgebaut. Ferner erfolgt in Figur 8 der Übersichtlichkeit halber lediglich für den Außenleiter 48f eine Kennzeichnung von Komponenten mit Bezugszeichen. Die Induktionsheizvorrichtung weist für jeden Außenleiter 48f eine Gleichrichtereinheit 78f auf. Ferner umfasst die Induktionsheizvorrichtung für jeden Außenleiter 48f eine oder mehrere Heizfrequenzeinheiten 18f, welche im Falle mehrerer Heizfrequenzeinheiten 18f parallel von der Gleichrichtereinheit 78f mit einer gleichgerichteten Spannung versorgt werden. Über eine Schalteinheit 38f ist eine Zuordnung der Heizfrequenzeinheit 18f oder der Heizfrequenzeinheiten 18f zu Heizinduktoren 10f, 12f, 14f möglich. Hierbei ist zu beachten, dass über phasenübergreifende Leitungen 112f, 114f, 116f eine Verbindung zu Heizinduktoren der übrigen Außenleiter möglich ist. Über eine weitere Schalteinheit 106f ist eine Zuordnung einer oder mehrerer Resonanzkondensatoreinheiten 22f der Induktionsheizvorrichtung zu den Heizinduktoren 10f, 12f, 14f möglich. Auch hier sind phasenübergreifende Leitungen 118f, 120f, 122f vorgesehen, welche eine Verbindung zu Heizinduktoren der übrigen Außenleiter erlauben. Die Induktionsheizvorrichtung umfasst ferner eine Steuereinheit 124f, welche über eine Entkopplungseinheit 126f zu einer Steuerung und/oder Regelung der Heizfrequenzeinheiten 18f vorgesehen ist. Die Entkopplungseinheit 126f sorgt hierbei für eine galvanische Entkopplung.

Für erste Stromsensoreinheiten kommen zwei unterschiedliche Sensorpositionen 128f, 130f pro Außenleiter 48f in Frage, wobei der Übersichtlichkeit halber jeweils nur eine Sensorposition 128f, 130f bezeichnet ist. Die Sensorpositionen 128f sind schaltungstechnisch zwischen den Heizfrequenzeinheiten 18f und den Schalteinheiten 38f angeordnet. Die Sensorpositionen 130f sind schaltungstechnisch zwischen den Schalteinheiten 106f und den Resonanzkondensatoreinheiten 22f angeordnet. Für die zweiten Stromsensoreinheiten sind zwei verschiedene Sensorpositionen 132f, 134f vorgesehen, wobei der Übersichtlichkeit halber jeweils nur eine Sensorposition 132f, 134f bezeichnet ist. Die Sensorpositionen 132f sind schaltungstechnisch zwischen den Schalteinheiten 38f und den Heizinduktoren 10f, 12f, 14f angeordnet. Die Sensorpositionen 134f sind schaltungstechnisch zwischen den Heizinduktoren 10f, 12f, 14f und den Schalteinheiten 106f angeordnet.

**Bezugszeichen**

| | | | |
|---|---|---|---|
| 10 | Heizinduktor | 64 | Heizzone |
| 12 | Heizinduktor | 66 | Wechselrichter |
| 14 | Heizinduktor | 68 | Wechselrichter |
| 16 | Heizinduktor | 70 | IGBT |
| 18 | Heizfrequenzeinheit | 72 | IGBT |
| 20 | Heizfrequenzeinheit | 74 | IGBT |
| 22 | Resonanzkondensatoreinheit | 76 | IGBT |
| 24 | Resonanzkondensatoreinheit | 78 | Gleichrichtereinheit |
| 26 | Erste Stromsensoreinheit | 80 | Gleichrichtereinheit |
| 28 | Erste Stromsensoreinheit | 82 | Schaltelement |
| 30 | Zweite Stromsensoreinheit | 84 | Schaltelement |
| 32 | Zweite Stromsensoreinheit | 86 | Schaltelement |
| 34 | Zweite Stromsensoreinheit | 88 | Schaltelement |
| 36 | Zweite Stromsensoreinheit | 89 | Leitung |
| 38 | Schalteinheit | 90 | Leitung |
| 40 | Leiterschleife | 92 | Leitung |
| 42 | Anschlussstelle | 94 | Leitung |
| 44 | Anschlussstelle | 95 | Leitung |
| 46 | Anschlussstelle | 96 | Leitung |
| 48 | Außenleiter | 98 | Resonanzkondensator |
| 50 | Außenleiter | 100 | Resonanzkondensator |
| 52 | Neutralleiter | 102 | Resonanzkondensator |
| 54 | Induktionskochfeld | 104 | Resonanzkondensator |
| 56 | Kochfeldplatte | 106 | Schalteinheit |
| 58 | Heizzone | 108 | Schaltelement |
| 60 | Heizzone | 110 | Schaltelement |
| 62 | Heizzone | 112 | Phasenübergreifende Leitung |
| 114 | Phasenübergreifende Leitung | | |
| 116 | Phasenübergreifende Leitung | | |
| 118 | Phasenübergreifende Leitung | | |
| 120 | Phasenübergreifende Leitung | | |
| 122 | Phasenübergreifende Leitung | | |
| 124 | Steuereinheit | | |
| 126 | Entkopplungseinheit | | |
| 128 | Sensorposition | | |
| 130 | Sensorposition | | |
| 132 | Sensorposition | | |
| 134 | Sensorposition | | |
| 136 | Platine | | |
| 138 | Oberseite | | |
| 140 | Unterseite | | |
| 142 | Durchführung | | |
| 144 | Rückleitung | | |
| 146 | Ausnehmung | | |

## Patentansprüche

1. Induktionsheizvorrichtung mit zumindest zwei Heizinduktoren (10a-f, 12a-f, 14a-f, 16a-e), wenigstens einer Heizfrequenzeinheit (18a-f, 20a-e) zu einer Versorgung der Heizinduktoren (10a-f, 12a-f, 14a-f, 16a-e) mit einem Heizstrom, wenigstens einer Resonanzkondensatoreinheit (22a-f, 24a-e), zumindest einer ersten Stromsensoreinheit (26a-e, 28a-e) und wenigstens einer zweiten Stromsensoreinheit (30a-e, 32a-e, 34a-e, 36a-e), welche jeweils in wenigstens einem Resonanzstromkreis angeordnet und zu einer Messung wenigstens einer Heizstromkenngröße vorgesehen sind, **dadurch gekennzeichnet, dass** die erste Stromsensoreinheit (26a-e, 28a-e) und die zweite Stromsensoreinheit (30a-e, 32a-e, 34a-e, 36a-e) eine unterschiedliche Genauigkeit aufweisen.

2. Induktionsheizvorrichtung nach Anspruch 1, **dadurch gekennzeichnet, dass** die erste Stromsensoreinheit (26a-e, 28a-e) eine zumindest wesentlich höhere Genauigkeit als die zweite Stromsensoreinheit (30a-e, 32a-e, 34a-e, 36a-e) aufweist.

3. Induktionsheizvorrichtung nach Anspruch 1 oder 2, **dadurch gekennzeichnet, dass** die erste Stromsensoreinheit (26a-e, 28a-e) in zumindest einem Betriebszustand dazu vorgesehen ist, einen von der Heizfrequenzeinheit (18a-e, 20a-e) gelieferten Gesamtstrom zu messen.

4. Induktionsheizvorrichtung nach einem der vorhergehenden Ansprüche, **gekennzeichnet durch** wenigstens eine Schalteinheit (38a-f), welche in zumindest einem Betriebszustand dazu vorgesehen ist, der Heizfrequenzeinheit (18a-f, 20a-e) einen der Heizinduktoren (10a-f, 12a-f, 14a-f, 16a-e) zuzuordnen.

5. Induktionsheizvorrichtung nach Anspruch 4, **dadurch gekennzeichnet, dass** die erste Stromsensoreinheit (26a-e, 28a-e) schaltungstechnisch zwischen der Heizfrequenzeinheit (18a-e, 20a-e) und der Schalteinheit (38a-e) angeordnet ist.

6. Induktionsheizvorrichtung nach einem der vorhergehenden Ansprüche, **dadurch gekennzeichnet, dass** die erste Stromsensoreinheit (26e, 28e) schaltungstechnisch zwischen einem der Heizinduktoren (10e, 12e, 14e, 16e) und der Resonanzkondensatoreinheit (22e, 24e) und schaltungstechnisch unmittelbar benachbart zur Resonanzkondensatoreinheit (22e, 24e) angeordnet ist.

7. Induktionsheizvorrichtung nach einem der vorhergehenden Ansprüche, **dadurch gekennzeichnet, dass** die zweite Stromsensoreinheit (30a-e, 32a-e, 34a-e, 36a-e) zumindest dazu vorgesehen ist, ein Vorhandensein des Stroms durch einen der Heizinduktoren (10a-e, 12a-e, 14a-e, 16a-e) zu bestimmen.

8. Induktionsheizvorrichtung nach einem der vorhergehenden Ansprüche, **dadurch gekennzeichnet, dass** die zweite Stromsensoreinheit (30a-e, 32a-e, 34a-e, 36a-e) zumindest eine Leiterschleife (40a-e) umfasst, welche dazu vorgesehen ist, die Heizstromkenngröße induktiv zu messen.

9. Induktionsheizvorrichtung nach einem der vorhergehenden Ansprüche, **gekennzeichnet durch** wenigstens drei Anschlussstellen (42a-c, 42f, 44a-c, 46a-c, 46f), welche dazu vorgesehen sind, an wenigstens zwei Außenleiter (48a-c, 48f, 50a-c) und wenigstens einen Neutralleiter (52a-c, 52f) eines Stromversorgungsnetzes angeschlossen zu werden.

10. Gargerät, insbesondere Induktionskochfeld (54a-f), mit einer Induktionsheizvorrichtung nach einem der vorhergehenden Ansprüche.

## Claims

1. Induction heating apparatus with at least two heating inductors (10a-f, 12a-f, 14a-f, 16a-e), at least one heating frequency unit (18a-f, 20a-e) to supply the heating inductors (10a-f, 12a-f, 14a-f, 16a-e) with a heating current, at least one resonance capacitor unit (22a-f, 24a-e), at least one first current sensor unit (26a-e, 28a-e) and at least one second current sensor unit (30a-e, 32a-e, 34a-e, 36a-e), each of which being arranged in at least one resonance circuit and being provided for measuring at least one heating current parameter, **characterised in that** the first current sensor unit (26a-e, 28a-e) and the second current sensor unit (30a-e, 32a-e, 34a-e, 36a-e) have a different accuracy.

2. Induction heating apparatus according to claim 1, **characterised in that** the first current sensor unit (26a-e, 28a-e) has an at least essentially higher accuracy than the second current sensor unit (30a-e, 32a-e, 34a-e, 36a-e).

3. Induction heating apparatus according to claim 1 or 2, **characterised in that** the first current sensor unit (26a-e, 28a-e), in at least one operating state, is provided to measure a total current supplied by the heating frequency unit (18a-e, 20a-e).

4. Induction heating apparatus according to one of the preceding claims, **characterised by** at least one switching unit (38a-f) which, in at least one operating state, is provided to assign the heating frequency unit (18a-f, 20a-e) one of the heating inductors (10a-f, 12a-f, 14a-f, 16a-e).

5. Induction heating apparatus according to claim 4, **characterised in that** the first current sensor unit (26a-2, 28a-e) is arranged in terms of circuit technology between the heating frequency unit (18a-e, 20a-e) and the switching unit (38a-e).

6. Induction heating apparatus according to one of the preceding claims, **characterised in that** the first current sensor unit (26e, 28e) is arranged in terms of circuit technology between one of the heating inductors (10e, 12e, 14e, 16e) and the resonance capacitor unit (22e, 24e) and in terms of circuit technology immediately adjacent to the resonance capacitor unit (22e, 24e).

7. Induction heating apparatus according to one of the preceding claims, **characterised in that** the second current sensor unit (30a-e, 32a-e, 34a-e, 36a-e) is at least provided to determine a presence of the current through one of the heating inductors (10a-e, 12a-e, 14a-e, 16a-e).

8. Induction heating apparatus according to one of the preceding claims, **characterised in that** the second current sensor unit (30a-e, 32a-e, 34a-e, 36a-e) comprises at least one conductor loop (40a-e), which is provided to measure the heating current parameter inductively.

9. Induction heating apparatus according to one of the preceding claims, **characterised by** at least three terminal points (42a-c, 42f, 44a-c, 46a-c, 46f), which are provided to be connected to at least two external conductors (48a-c, 48f, 50a-c) and at least one neutral conductor (52a-c, 52f) of a power supply network.

10. Cooking appliance, in particular induction hob (54a-f), with an induction heating apparatus according to one of the preceding claims.

## Revendications

1. Dispositif de chauffage à induction comportant au moins deux inducteurs de chauffage (10a-f, 12a-f, 14a-f, 16a-e), au moins une unité de fréquence de chauffe (18a-f, 20a-e) destinée à alimenter les inducteurs de chauffage (10a-f, 12a-f, 14a-f, 16a-e) avec un courant de chauffage, au moins une unité de condensateur à résonance (22a-f, 24a-e), au moins une première unité de capteur de courant (26a-e, 28a-e) et au moins une seconde unité de capteur de courant (30a-e, 32a-e, 34a-e, 36a-e) qui sont disposés respectivement dans au moins un circuit de courant résonnant et sont agencés pour mesurer au moins une grandeur caractéristique du courant de chauffage,
**caractérisé en ce que** la première unité de capteur de courant (26a-e, 28a-e) et la seconde unité de capteur de courant (30a-e, 32a-e, 34a-e, 36a-e) ont une précision différente.

2. Dispositif de chauffage à induction selon la revendication 1, **caractérisé en ce que** la première unité de capteur de courant (26a-e, 28a-e) a au moins une précision sensiblement supérieure à la seconde unité de capteur de courant (30a-e, 32a-e, 34a-e, 36a-e).

3. Dispositif de chauffage à induction selon la revendication 1 ou 2, **caractérisé en ce que** la première unité de capteur de courant (26a-e, 28a-e) est agencée dans au moins un état de fonctionnement de façon à mesurer un courant total délivré par l'unité de fréquence de chauffe (18a-e, 20a-e).

4. Dispositif de chauffage à induction selon l'une quelconque des revendications précédentes, **caractérisé par** au moins un élément de commutation (38a-f) qui est agencé, dans au moins un état de fonctionnement, de façon à associer l'un des inducteurs de chauffage (10a-f, 12a-f, 14a-f, 16a-e) à l'unité de fréquence de chauffe (18a-f, 20a-e).

5. Dispositif de chauffage à induction selon la revendication 4, **caractérisé en ce que** la première unité de capteur de courant (26a-e, 28a-e) est disposée par une technique de circuit entre l'unité de fréquence de chauffe (18a-e, 20a-e) et l'élément de commutation (38a-e).

6. Dispositif de chauffage à induction selon l'une quelconque des revendications précédentes, **caractérisé en ce que** la première unité de capteur de courant (26e, 28e) est disposée par une technique de circuit entre l'un des inducteurs de chauffage (10e, 12e, 14e, 16e) et l'unité de condensateur à résonance (22e, 24e) et est disposée par une technique de circuit de façon à être directement adjacente à l'unité de condensateur à résonance (22e, 24e).

7. Dispositif de chauffage à induction selon l'une quelconque des revendications précédentes, **caractérisé en ce que** la seconde unité de capteur de courant (30a-e, 32a-e, 34a-e, 36a-e) est agencée au moins de façon à déterminer la présence d'un courant passant à travers l'un des inducteurs de chauffage (10a-e, 12a-e, 14a-e, 16a-e).

8. Dispositif de chauffage à induction selon l'une quelconque des revendications précédentes, **caractérisé en ce que** la seconde unité de capteur de courant (30a-e, 32a-e, 34a-e, 36a-e) comprend au moins une boucle conductrice (40a-e) qui est agencée de façon à mesurer de façon inductive la grandeur caractéristique du courant de chauffage.

9. Dispositif de chauffage à induction selon l'une quelconque des revendications précédentes, **caractérisé par** au moins trois points de connexion (42a-c, 42f, 44a-c, 46a-c, 46f) qui sont agencés de façon à être connectés à au moins deux conducteurs extérieurs (48a-c, 48f, 50a-c) et à au moins un conducteur neutre (52a-c, 52f) d'un réseau d'alimentation électrique.

10. Appareil de cuisson, notamment plaque de cuisson à induction (54a-f) comportant un dispositif de chauffage à induction selon l'une quelconque des revendications précédentes.
